# FASCICULE DE BREVET EUROPEEN

(11) **EP 0 318 368 B1**
(45) Date de publication et mention de la délivrance du brevet: **17.07.1991**
(21) Numéro de dépôt: 88402918.2
(22) Date de dépôt: 21.11.1988
(51) Int. Cl.: E04B 5/00

(54) **Dispositif de fixation d'une structure en matière isolante, par exemple en laine minérale, sur une suspente de plafond**
Haltevorrichtung für Isoliermaterial, zum Beispiel Mineralwolle, an einer Deckenabhängung
Fixing means for insulation material, for example mineral wool, on ceiling suspension means

(30) Priorité: 23.11.1987 FR 8716203
(43) Date de publication de la demande: 31.05.1989
(73) Titulaire: PLATRES LAFARGE, 84800 Isle-Sur Sorgue (FR)
(72) Inventeur: Arese, Roger, F-84800 L'Isle-sur-Sorgue (FR)
(74) Mandataire: Phélip, Bruno

(56) Documents cités:
- EP-A- 0 154 043
- DE-A- 2 819 422
- DE-A- 2 819 442
- DE-U- 1 981 571

## Description

La présente invention a pour objet un dispositif destiné à fixer une structure en laine minérale en plafond avant le positionnement des fourrures. Elle vise également un ensemble constitué par ce dispositif et une suspente de plafond.

Jusqu'à présent la pose et le maintien des structures isolantes, par exemple en laine minérale, avant le positionnement des fourrures nécessitaient l'utilisation d'un certain nombre de dispositifs du type suspente sur lesquels le passage de la laine minérale et le positionnement des dispositifs de blocage ne constituaient pas des opérations aisées. La demanderesse avait déjà mis au point une suspente présentant dans le sens longitudinal axial une pluralité de trous et se terminant par un élément effilé et destiné à perforer la structure en laine minérale. Bien qu'une telle suspente ait donné satisfaction dans la pratique, le problème de la fixation et du maintien de la laine minérale au plafond avant le positionnement des fourrures n'avait pas été résolu.

Parmi les documents de l'art antérieur, on peut citer le DE-A-1 981 571 qui concerne un dispositif métallique destiné à monter un plafond suspendu dans une chambre à plafond fixe. Dans une première forme de réalisation, ce dispositif est constitué de profilés en tôle pourvus de rainures longitudinales et d'une rangée d'alésages, longitudinale axiale. Selon une seconde forme de réalisation,ce dispositif de suspension comporte sur chaque profilé, à la place de la rangée d'alésages, longitudinale axiale, une rangée de lumières oblongues disposées dans le sens axial longitudinal, de part et d'autre de laquelle sont ménagées deux rangées d'alésages. En fait il s'agit là d'une suspente de type classique. Par ailleurs, le DE-A-2 819 442 se rapporte à un dispositif pour la fixation, sur une paroi, d'un matériau isolant. Ce dispositif comporte un disque plat avec une ouverture centrale, ce disque plat présentant centralement une douille qui lui est perpendiculaire et se prolonge par des ailes de serrage au-dessus de l'ouverture du disque.

Un objet de la présente invention est de fournir un dispositif de fixation desdites structures ou plaques isolantes, par exemple en laine minérale, et qui obvie aux inconvénients des fixations de l'art antérieur en permettant des opérations de fixation rapides et au niveau désiré.

Un autre objet de la présente invention est de fournir un dispositif de fixation des plaques de laine minérale à n'importe quel type de suspente connue présentant au moins une structure d'accrochage.

La présente invention a donc pour objet un dispositif destiné à fixer une plaque en matière isolante, par exemple en laine minérale , sur une suspente de plafond, caractérisé en ce qu'il est constitué par un élément plan rectangulaire du type curseur, comportant des moyens de positionnement sur ladite suspente associés à des moyens d'orientation destinés à maintenir le curseur sensiblement perpendiculaire par rapport à la suspente, de façon à le maintenir en toute position désirée sur la suspente.

Dans une forme de réalisation particulière, les moyens de positionnement sont constitués par une fente longitudinale axiale présentant sur une de ses arêtes une zone élargie dans laquelle vient pénétrer un téton prévu au droit de l'arête opposée et destiné à s'engager dans un trou de forme correspondante choisi parmi une pluralité de trous prévus sur la suspente, permettant ainsi le positionnement dudit curseur sur la suspente. Par ailleurs, les moyens de maintien sont avantageusement constitués par huit ailerons de forme sensiblement triangulaire disposés par deux paires au droit de chaque face du curseur, les ailerons étant perpendiculaires à la fente et disposés symmétriquement par rapport à cette dernière et par rapport au téton. Le téton est avantageusement associé à une structure de renforcement venant de moulage, tandis qu'aux extrémités de la fente sont prévues des zones élargies permettant le passage des brides latérales de la suspente.

Le dispositif de fixation selon la présente invention est avantageusement obtenu à partir d'une matière présentant les caractéristiques mécaniques appropriées à l'usage, par exemple par moulage d'une matière plastique présentant les caractéristiques mécaniques de flexibilité appropriées à l'usage.Il est donc clair qu'une telle matière plastique devra être chargée au minimum pour pouvoir garder toute sa flexibilité. Par ailleurs la pièce pourrait être éventuellement en un métal présentant les caractéristiques de résilience appropriées, mais l'on comprendra l'avantage de pouvoir mouler facilement le curseur de l'invention en matière plastique.

D'autres avantages et caractéristiques du dispositif de fixation selon la présente invention apparaîtront à la lecture de la description suivante d'une forme de réalisation non limitative en référence aux dessins annexés dans lesquels:
Fig. 1 est une vue en perspective du curseur de fixation de l'invention avec également en perspective la suspente sur laquelle il est destiné à être monté;
Fig. 2 est une vue de face de la suspente de la figure 1 selon la ligne II-II de la figure 4;
Fig. 3 est une vue latérale selon la ligne III-III de la figure 2;
Fig. 4 est une vue latérale selon la ligne IV-IV de la figure 2.

Sur les dessins on voit que le curseur 2 est destiné à être monté en position de blocage sur la suspente 1. Ce curseur 2 est constitué d'une plaquette en matière plastique présentant un renforcement périphérique 2a et selon sa plus grande longueur une fente longitudinale 2c présentant à ses deux extrémités des élargissements 2b destinés au passage des brides latérales 1b de la suspente. Cette fente 2c présente centralement une zone élargie 2g sur l'une de ses arêtes tandis que sur l'autre arête est prévu un téton 2e coopérant avec une structure de renforcement 2f et destinée à venir se bloquer dans un des trous 1a prévu dans l'axe centrale de la suspente 1, cette dernière se terminant par une zone tranchante 1c limitée par deux gorges latérales 1d. Au droit et sur chaque face du curseur 2 sont prévus des ailerons triangulaires 2d, au total huit disposés par paire symétriquement par rapport à la fente longitudinale 2c et au téton 2e.Ces ailerons 2d sont destinés à maintenir le curseur 2 sensiblement au droit de la suspente 1 en position de blocage du téton 2e dans un des trous 1a.

Le montage en plafond du dispositif de fixation/blocage de l'invention sur une suspente se fait de la manière suivante:

On commence par positionner la suspente 1 sur le plafond, non représenté au dessin, après quoi on fait passer les plaques de laine minérale à travers les suspentes (1), puis on fixe un curseur 2 sur chaque suspente 1 en l'introduisant par la fente 2c en choisissant un trou 1a de hauteur désirée sur la suspente 1 de façon à venir y bloquer le téton 2e. Par la suite on procède à la pose des fourrures et des plaques de plâtre.

C'est ainsi qu'est résolu grâce à la présente invention le problème posé par la fixation à hauteur voulue sur une suspente d'un organe de blocage, et ce grâce à un curseur comportant des moyens de positionnement constitués par une fente coopérant avec un téton de blocage destiné à venir s'insérer dans un trou choisi parmi une pluralité de trous prévus axialement sur une suspente.

Il est clair que la présente invention n'est nullement limitée à la forme de réalisation du curseur de blocage décrit ci-dessus et représenté aux dessins, mais qu'elle englobe toutes les modifications et variantes issues du même principe de base.

## Revendications

1. Dispositif de fixation d'une plaque en matière isolante, par exemple en laine minérale, sur une suspente de plafond, caractérisé en ce qu'il est constitué d'un élément rectangulaire du type curseur, comportant des moyens de positionnement (2c, 2e) sur la suspente (1) associés à des moyens d'orientation (2d) maintenant le curseur (2) sensiblement perpendiculaire par rapport à la suspente (1), de façon à positionner ledit curseur en toute position désirée sur la suspente.

2. Dispositif selon la revendication 1, caractérisé en ce que les moyens de positionnement sont constitués par une fente longitudinale axiale (2c) présentant sur une de ses arêtes une zone élargie (2g) dans laquelle vient pénétrer un téton (2e) prévu au droit de l'arête opposée et destiné à s'engager dans un trou choisi parmi une pluralité de trous (1a) prévus sur la suspente (1) permettant ainsi le positionnement du curseur sur la suspente au niveau désiré.

3. Dispositif selon la revendication 1, caractérisé en ce que les moyens de maintien sont constitués par des ailerons (2d), huit au total, disposés par deux paires au droit de chaque face du curseur (2), les ailerons étant perpendiculaires à la fente (2c) et disposés symmétriquement par rapport à cette dernière et par rapport au téton (2e).

4. Dispositif selon la revendication 1, caractérisé en ce qu'est prévue au moins une structure de renforcement périphérique (2a).

5. Dispositif selon la revendication 1, caractérisé en ce qu'est prévue une structure de renforcement (2f) parallèle à la fente (2c) et coopérant avec le téton (2e) pour lui assurer une rigidité et une solidité supplémentaires.

6. Dispositif selon la revendication 3, caractérisé en ce que les ailerons de maintien (2d) sont de forme sensiblement triangulaire.

7. Dispositif selon l'une quelconque des revendications 1 à 6, caractérisé en ce que le curseur (2) est constitué en une matière métallique ou plastique, présentant les caractéristiques de flexibilité appropriées à l'utilisation.

8. Dispositif selon la revendication 7, caractérisé en ce que la matière plastique est une matière non-chargée ou peu chargée.

9. Ensemble de fixation de plaques en matière isolante, par exemple en laine minérale, caractérisé en ce qu'il est constitué d'une suspente associée à un curseur de fixation selon l'une quelconque des revendications 1 à 8.

## Patentansprüche

1. Haltevorrichtung für eine Platte aus Isoliermaterial, z.B. aus Mineralwolle, an einer Deckenabhängung, dadurch gekennzeichnet, daß sie aus einem rechteckigen Element vom Schiebertyp gebildet ist mit Positioniermitteln (2c, 2e) an der Abhängung (1), welche Orientierungsmitteln (2d) zugeordnet sind, welche den Schieber (2) im wesentlichen senkrecht zur Abhängung (1) halten, um den Schieber in jeder gewünschten Position an der Abhängung zu positionieren.

2. Vorrichtung nach Anspruch 1, dadurch gekennzeichnet, daß die Positioniermittel durch einen axialen, länglichen Schlitz (2c) gebildet sind, der an einer seiner Kanten eine vergrößerte Zone (2g) aufweist, in die ein Zapfen (2e) eindringt, der in der Nähe der gegenüberliegenden Kante vorgesehen und dazu bestimmt ist, in ein unter einer Vielzahl von Löchern (1a) ausgewähltes Loch einzugreifen, die an der Abhängung (1) vorgesehen sind, wodurch die Positionierung des Schiebers an der Abhängung auf dem gewünschten Niveau erlaubt wird.

3. Vorrichtung nach Anspruch 1, dadurch gekennzeichnet, daß die Haltemittel durch kleine Flügel (2d) gebildet sind, insgesamt acht, die in zwei Paaren in der Nähe jeder Fläche des Schiebers (2) angeordnet sind, wobei die kleinen Flügel senkrecht zu dem Schlitz (2c) liegen und zu diesem und zu dem Zapfen (2e) symmetrisch angeordnet sind.

4. Vorrichtung nach Anspruch 1, dadurch gekennzeichnet, daß mindestens ein Umfangsverstärkungsaufbau (2a) vorgesehen ist.

5. Vorrichtung nach Anspruch 1, dadurch gekennzeichnet, daß ein Verstärkungsaufbau (2f) parallel zu dem Schlitz (2c) vorgesehen ist und beim Zusammenwirken mit dem Zapfen (2e) für ihn eine zusätzliche Steifigkeit und Festigkeit sicherstellt.

6. Vorrichtung nach Anspruch 3, dadurch gekennzeichnet, daß die kleinen Halteflügel (2d) im wesentlichen Dreieckform haben.

7. Vorrichtung nach einem der Ansprüche 1 bis 6, dadurch gekennzeichnet, daß der Schieber (2) aus einem metallischen oder Kunststoffmaterial aufgebaut ist, welches die für die Benutzung geeigneten Flexibilitätseigenschaften hat.

8. Vorrichtung nach Anspruch 7, dadurch gekennzeichnet, daß das Kunststoffmaterial ein nicht gefülltes oder wenig gefülltes Material ist.

9. Gesamtaufbau für die Halterung von Platten aus isolierendem Material, z.B. Mineralwolle, dadurch gekennzeichnet, daß er aus einer Abhängung aufgebaut ist, die einem Halteschieber gemäß einem der Ansprüche 1 bis 8 zugeordnet ist.

## Claims

1. Device for fixing a sheet of insulating material, for example mineral wool, to a ceiling suspension, characterised in that it consists of a rectangular element of the slider type, comprising means (2c, 2e) for positioning on the suspension (1) which are associated with orientation means (2d) keeping the slider (2) substantially perpendicular relative to the suspension (1), so as to position the said slider on the suspension in any desired position.

2. Device according to Claim 1, characterised in that the positioning means consist of an axial longitudinal slot (2c) having, on one of its edges, a widened zone (2g), into which penetrates a stud (2e) provided in line with the opposite edge and intended for engaging into a hole selected from a plurality of holes (1a) provided on the suspension (1), thus allowing the slider to be positioned on the suspension at the desired level.

3. Device according to Claim 1, characterised in that the keeper means consist of fins (2d), totalling eight, arranged as two pairs in line with each face of the slider (2), the fins being perpendicular to the slot (2c) and being arranged symmetrically relative to the latter and relative to the stud (2e).

4. Device according to Claim 1, characterised in that at least one peripheral reinforcing structure (2a) is provided.

5. Device according to Claim 1, characterised in that there is a reinforcing structure (2f) parallel to the slot (2c) and interacting with the stud (2e) in order to give it additional rigidity and strength.

6. Device according to Claim 3, characterised in that the keeper fins (2d) are of substantially triangular shape.

7. Device according to any one of Claims 1 to 6, characterised in that the slider (2) consists of a metallic or plastic material having the flexibility characteristics suitable for use.

8. Device according to Claim 7, characterised in that the plastic material is a non-reinforced or only slightly reinforced material.

9. Assembly for fixing sheets of insulating material, for example mineral wool, characterised in that it consists of a suspension associated with a fixing slider according to any one of Claims 1 to 8.
